# EUROPÄISCHE PATENTSCHRIFT

(11) **EP 0 175 854 B1**
(45) Veröffentlichungstag und Bekanntmachung des Hinweises auf die Patenterteilung: **11.05.1988**
(21) Anmeldenummer: 85108014.3
(22) Anmeldetag: 28.06.1985
(51) Int. Cl.: F42C 15/40, F42B 23/26

(54) **Sperreinrichtung für Minensensoren**
Blocking device for mine sensors
Dispositif de blocage pour détecteurs de mines

(30) Priorität: 28.07.1984 DE 3427993
(43) Veröffentlichungstag der Anmeldung: 02.04.1986
(73) Patentinhaber: Dynamit Nobel Aktiengesellschaft, 53839 Troisdorf (DE)
(72) Erfinder: Menne, Rolf, D-5064 Rösrath (DE); Schäfer, Heinz, D-5200 Siegburg (DE)

(56) Entgegenhaltungen:
- DE-A- 3 220 108
- DE-C- 2 047 422
- US-A- 3 780 653

## Beschreibung

Die Erfindung betrifft eine Sperreinrichtung für Minen, mit Sensoren, von denen jeder bei Erregung ein irreversibles Ansprechsignal erzeugt, und mit einer auf Fremdsignale reagierenden Ansprechsperrschaltung, die bei Erregung ein Sperrsignal zur Verhinderung der Auswertung der Ansprechsignale erzeugt.

Es ist bekannt, Schützenminen mit Sensoren auszustatten, die beispielsweise aus Stolperdrähten oder anderen auf Bewegung, Wärme, Berührung o. dgl. ansprechenden Fühlern bestehen. In der Regel sind die Sensoren so ausgebildet, dass sie bei Berührung oder Bewegung eines Drahtes erregt werden und die Mine, insbesondere Schtzenmine, zünden. Bei Minen mit elektronischen Zündern kann man auch induktive, kapazitive oder piezoelektrische Umsetzer für Sensorbewegungen verwenden (DE-C-2 264 210). Ferner können Sensoren mit bewegungsempfindlichen Lichtleitern angewendet werden.

Sensoren in Form von Drähten, Lichtleitern o. dgl. können nicht die Ursache der Bewegung ermitteln, durch die sie erregt worden sind. Es ist daher möglich, mit Hilfe von Detonationsluftdruck oder Splittern, wie sie z.B. von Geschossen erzeugt werden, derartige Sensoren zum Ansprechen zu bringen. Das Ansprechen erfolgt hierbei durch direkte Einwirkung auf den Sensor oder durch Sekundärwirkungen, indem z.B. durch Detonation Äste und andere Teile bewegt werden, die ihrerseits den Sensor auslösen. Auf diese Weise können Minen «geräumt» werden, d.h. es können durch gleichzeitiges Erregen der Sensoren zahlreicher Minen diese Minen zur Detonation gebracht werden, so dass sie unwirksam sind. Auch Kettenreaktionen durch die Auslösung benachbarter Minen sind bekannt.

Um ein derartiges «Räumen» von Minen zu verhindern, ist es aus der US-A-3 780 653 (die dem Oberbegriff entspricht) bekannt, eine Ansprechsperrschaltung vorzusehen, die auf Fremdsignale, wie beispielsweise Luftdruckstösse von Detonationen, Lichtblitze oder Erschütterungen reagiert, und die Sensoren der Minen unwirksam macht, wenn ein entsprechendes Ereignis eintritt. In der Regel wird das Sperrsignal für eine kurze Zeit erzeugt, d.h. die Sensorsignale werden für diese Zeitspanne unterdrückt oder die in der betreffenden Zeitspanne eingegangenen Sensorsignale werden gelöscht. Die für Minen verwendeten Sensoren haben häufig eine irreversible Funktion, d.h. wenn sie einmal erregt worden sind, behalten sie diesen Zustand statisch bei. Solche irreversiblen Sensoren können aber nicht ohne weiteres in Verbindung mit Ansprechsperrschaltungen benutzt werden, weil sie nach Beendigung des Sperrsignals die Mine zünden würden, obwohl das Ansprechsignal in einer Zeitspanne entstanden ist, die eine Unterdrückung dieses Signals und eine Verhinderung der Detonation erfordert. Sensoren bzw. Wandler, die irreversible Erregungssignale erzeugen, haben allerdings den Vorteil, dass die Signalerzeugung sicherer ist.

Der Erfindung liegt die Aufgabe zugrunde, eine Sperreinrichtung der eingangs genannten Art zu schaffen, bei der die Minen gegen die Detonationswirkung von Nachbarminen oder Räummassnahmen geschützt sind, obwohl an den zugehörigen Sensoren irreversible Ansprechsignale erzeugt worden sind.

Die Lösung dieser Aufgabe besteht erfindungsgemäss darin, dass jedem Sensor ein Speicherelement zugeordnet ist, das gesetzt wird, wenn das Ansprechsignal dieses Sensors gleichzeitig mit dem Sperrsignal ansteht und dessen Ausgangssignal im Setz-Zustand die Auswertung des Ansprechsignals unterbindet.

Bei der erfindungsgemässen selektiven Sperreinrichtung wird ein Sensor, der durch Detonation oder ähnliche Fremdeinwirkung während des Anstehens des Sperrsignals ausgelöst worden ist, für die weitere Wirkzeit unberücksichtig gelassen, so dass dieser Sensor nachfolgend seine Funktion nicht mehr ausüben, d.h. die Mine nicht zünden kann. Ein wesentlicher Vorteil besteht darin, dass nur solche Sensoren die Mine zünden können, die durch die Detonation oder Räummassnahme nicht beschädigt worden sind. Beschädigte Sensoren werden dagegen funktionsunfähig gemacht. Dadurch werden Räummassnahmen, bei denen zahlreiche Minen durch grossflächige Fremdeinwirkung gleichzeitig zur Detonation gebracht werden, unterbunden.

Wenn als Sensoren Lichtleitfasern verwendet werden, deren Länge von einem Wandler überwacht wird, kann der Fall eintreten, dass durch eine Räummassnahme der Sensor beschädigt oder verkürzt wird. In diesem Fall wird der Sensor nach der Räummassnahme zunächst unwirksam gemacht. Er kann dann anschliessend durch eine Elektronik neu vermessen werden, wobei die verbliebene Restlänge als neuer Bezugswert gespeichert wird. Die Reststrecke erhält dann die gleichen Auslösekriterien wie vorher die unbeschädigte Faser.

Im folgenden wird unter Bezugnahme auf die einzige Figur der Zeichnung ein Ausführungsbeispiel der Erfindung näher erläutert.

In der Zeichnung ist ein schematisches Schaltbild der Sperreinrichtung für mehrere Sensoren einer Mine dargestellt.

Als Sensoren werden beispielsweise Drähte (Stolperdrähte) benutzt, die von der Mine aus beispielsweise strahlenförmig oder linear verlegt sind. Jeder der Sensoren 1 ist mit einem Wandler 2 versehen, der eine mechanische Bewegung des Sensors in ein elektrisches Impulssignal umsetzt. Als Sensor mit Wandler kann beispielsweise eine in der DE-C-2 264 210 beschriebene Vorrichtung benutzt werden.

Die Ausgangsleitung des Wandlers 2 ist mit einem Eingang eines UND-Tores 6 verbunden. Die Ausgängeder UND-Tore 6 sämtlicher Sensoren sind in einem ODER-Glied 7 zusammengefasst. Am Ausgang des Oder-Tores 7 entsteht das Zündsignal, das entweder direkt an die Mine oder an eine Zündlogik gegeben wird.

Der Sensor 3 spricht auf Fremdsignale, wie Detonationen oder andere Räummassnahmen an. Das Signal dieses Sensors 3 wird der Ansprechsperrschaltung 4 zugeführt, die eine Auswertelogik mit Filtern, Schwellwertschaltern, Fensterschaltung, Integratoren, Differenzierschaltungen, Zeitgebern, o.dgl. enthält, um Fremdsignale, bei denen die Sensoren 1 bzw. Wandler 2 unwirksam gemacht werden müssen, zu erkennen.

Das von der Ansprechsperrschaltung 4 erzeugte Sperrsignal wird nach Invertierung durch den Inverter 5, einem weiteren Eingang jedes UND-Tores 6 zugeführt. An dem dritten Eingang des UND-Tores 6 liegt das Ausgangssignal des Speicherelementes 10, das dem betreffenden Sensor zugeordnet ist.

Das von der Ansprechsperrschaltung 4 erzeugte Sperrsignal wird den UND-Toren 9 zugeführt, die für jeden Sensor separat vorgesehen sind. Die zweiten Eingänge der UND-Tore empfangen das Ansprechsignal des zugehörigen Wandlers 2. Die UND-Tore 9 sind an den Setz-Eingang S des zugehörigen Speicherelementes 10 angeschlossen, so dass das Speicherelement 10, das beispielsweise aus einem RS-Flip-Flop besteht, immer dann gesetzt wird, wenn während oder kurz vor dem Sperrsignal gleichzeitig ein Ansprechsignal erzeugt wird.

Das Ausgangssignal der Speicherschaltung 10 wird über Leitung 12 dem betreffenden UND-Tor 6 zugeführt. Dieses Ausgangssignal ist nur dann « 1 », wenn sich das Speicherelement 10 im Rücksetzzustand befindet. Eine gemeinsame Leitung 11 führt zu den Rücksetzeingängen RS sämtlicher Speicherelemente 10.

Die Schaltung funktioniert wie folgt:

Im normalen Bereitschaftzustand steht an allen UND-Toren 6 über den Inverter 5 « 1 »-Signal an und alle Speicherelemente 10 sind rückgesetzt, so dass über die Leitungen 12 ebenfalls « 1»-Signale an die UND-Tore 6 gegeben werden. Die UND-Tore 6 sind somit vorbereitet. Sobald der betreffende Wandler 2 Sensor- bzw. Ziel- oder Ansprechsignal (« 1 »-Signal) liefert, schaltet das UND-Tor 6 durch und der betreffende Impuls gelangt über das ODER-Tor 7 an Leitung 8, so dass die Mine gezündet wird.

Erfolgt eine Detonation in der Nähe der Mine, so spricht der diesen Zustand erfassende Sensor 3 an und die Auswerteschaltung 4 erzeugt für eine bestimmte Zeitspanne ein Sperrsignal. Dieses Sperrsignal blockiert über den Inverter 5 die UND-Tore 6 und bereitet die UND-Tore 9 vor. Die Sperrzeit beträgt einige Sekunden. Wenn in der Sperrzeit ein Wandler 2 ein Ansprechsignal liefert, so schaltet das entsprechende UND-Tor 9 durch und das Speicherelement 10 wird gesetzt. Dadurch entsteht an Leitung 12 ein «0»-Signal, wodurch das UND-Tor 6 gesperrt wird, und auch in dem Fall gesperrt bleibt, dass das Sperrsignal der Ansprechsperrschaltung 4 beendet wird. Wird also während der Sperrzeit ein Sensor 1 ausgelöst, so wird das Signal am UND-Tor 6 blockiert und es erscheint kein Zündsignal an Leitungen 8. Um die Schaltung anschliessend wieder wirksam zu machen, kann an Leitung 11 ein Rücksetzsignal gelegt werden. Ein Sensor, der während der Sperrzeit erregt worden ist, ist anschliessend für Zielinformationen nicht mehr verwendbar, bis das Rücksetzsignal gegeben wird. An jede Mine können beliebig viele Sensoren 1 angeschlossen werden, mindestens jedoch zwei Sensoren.

Eine Weiterbildung der Erfindung besteht darin, dass eine zusätzliche Zählschaltung vorhanden ist, die beim Zerstören des letzten funktionsfähigen Sensors die Mine zündet bzw. räumt oder markiert.

## Patentansprüche

1. Sperreinrichtung für Minen, mit Sensoren (1), von denen jeder bei Erregung ein irreversibles Ansprechsignal erzeugt, und mit einer auf Fremdsignale reagierenden Ansprechsperrschaltung (4), die bei Erregung ein Sperrsignal zur Verhinderung der Auswertung der Ansprechsignale erzeugt, dadurch gekennzeichnet, dass jedem Sensor (1 ) ein Speicherelement (10) zugeordnet ist, das gesetzt wird, wenn das Ansprechsignal dieses Sensors gleichzeitig mit dem Sperrsignal ansteht und dessen Ausgangssignal im Setz-Zustand die Auswertung des Ansprechsignals unterbricht.

2. Sperreinrichtung nach Anspruch 1, dadurch gekennzeichnet, dass die Speicherelemente (10) mehrerer Sensoren (1) einer Mine durch ein Rücksetzsignal an einer gemeinsamen Leitung (11) rücksetzbar sind.

3. Sperreinrichtung nach Anspruch 1 oder 2, dadurch gekennzeichnet, dass jedem Sensor (1) ein UND-Tor (6) zugeordnet ist, in dem das Ansprechsignal, das invertierte Sperrsignal und das Ausgangssignal des zugehörigen Speicherelementes (10) zusammengefasst sind.

4. Sperreinrichtung nach einem der Ansprüche 1 bis 3, dadurch gekennzeichnet, dass dem Sensor (1) ein UND-Tor (9) zugeordnet ist, in dem das Ansprechsignal und das Sperrsignal zusammengefasst sind und das den Setz-Eingang (S) des Speicherelementes (10) steuert.

## Claims

1. Blocking device for mines, with sensors (1), each of which, when excited, generates an irreversible response signal, and with a response blocking circuit (4) which reacts to stray signals and which, when excited, generates a blocking signal to prevent the response signals from being evaluated, characterised in that assigned to each sensor (1) is a storage element (10), which is set when the response signal of this sensor appears at the same time as the blocking signal and the output signal of which, in the set state, interrupts the evaluation of the response signal.

2. Blocking device according to claim 1, characterised in that the storage elements (10) of several sensors (1) of a mine may be reset by a reset signal on a common line (11).

3. Blocking device according to claim 1 or 2, characterised in that assigned to each sensor (1) is an AND-gate (6) in which the response signal, the inverted blocking signal and the output signal of the associated storage element (10) are combined.

4. Blocking device according to one of claims 1 to 3, characterised in that assigned to the sensor (1) is an AND-gate (9) in which the response signal and the blocking signal are combined and which controls the set-input (S) of the storage element (10).

## Revendications

1. Dispositif de verrouillage pour mines, comprenant des capteurs (1) dont chacun génère, lors d'une excitation, un signal irreversible de réponse, et un circuit de verrouillage (4) de réponse qui réagit à des signaux étrangers et qui génère, lors d'une excitation, un signal de verrouillage pour empêcher l'exploitation des signaux de réponse, caractérisé en ce qu'à chaque capteur (1 ) est associé un élément de mémoire (10) qui est positionné lorsque le signal de réponse de ce capteur arrive en même temps que le signal de verrouillage et dont le signal de sortie interrompt, dans l'état positionné, l'exploitation du signal de réponse.

2. Dispositif de verrouillage selon la revendication 1, caractérisé en ce que les éléments de mémoire (10) de plusieurs capteurs (1) d'une mine peuvent être repositionnés par un signal de repositionnement sur une ligne commune (11).

3. Dispositif de verrouillage selon la revendication 1 ou 2, caractérisé en ce qu'à chaque capteur (1) est associée une porte ET (6) dans laquelle sont réunis le signal de réponse, le signal de verrouillage inverse et le signal de sortie de l'élément de mémoire (10) associé.

4. Dispositif de verrouillage selon l'une quelconque des revendications 1 à 3, caractérisé en ce qu'au capteur (1) est associée une porte ET (9) dans laquelle sont réunis le signal de réponse et le signal de verrouillage et qui commande l'entrée positionnement (S) de l'élément de mémoire (10).
